# EUROPÄISCHE PATENTSCHRIFT

(11) **EP 3 529 799 B1**
(45) Veröffentlichungstag und Bekanntmachung des Hinweises auf die Patenterteilung: **04.12.2024**
(21) Anmeldenummer: 17794692.8
(22) Anmeldetag: 20.10.2017
(51) Int. Cl.: G10K 11/178

(54) **VERFAHREN UND VORRICHTUNG ZUR UNTERDRÜCKUNG VON AUS DEM BETRIEB EINES KRAFTFAHRZEUGSEITIGEN ANTRIEBSAGGREGATS RESULTIERENDEN AKUSTISCHEN STÖRSIGNALEN**
METHOD AND DEVICE FOR SUPPRESSING ACOUSTIC INTERFERENCE SIGNALS RESULTING FROM THE OPERATION OF A MOTOR-VEHICLE DRIVE UNIT
PROCÉDÉ ET DISPOSITIF DE SUPPRESSION DE SIGNAUX ACOUSTIQUES PARASITES RÉSULTANT DU FONCTIONNEMENT D'UNE UNITÉ D'ENTRAÎNEMENT SITUÉE CÔTÉ VÉHICULE AUTOMOBILE

(30) Priorität: 20.10.2016 DE 102016120038
(43) Veröffentlichungstag der Anmeldung: 28.08.2019
(73) Patentinhaber: ASK Industries GmbH, 94559 Niederwinkling (DE)
(72) Erfinder: KALINICHENKO, Victor, 94234 Viechtach (DE)
(74) Vertreter: Hafner & Kohl PartmbB
(86) Internationale Anmeldenummer: PCT/EP2017/076890
(87) Internationale Veröffentlichungsnummer: WO 2018/073431

(56) Entgegenhaltungen:
- DE-A1- 4 236 155
- JP-A- H05 124 476
- JP-A- H05 124 476
- US-A1- 2009 058 633
- US-A1- 2009 058 633
- US-A1- 2013 108 067
- US-A1- 2013 108 067

## Beschreibung

Die Erfindung betrifft ein Verfahren zur Unterdrückung von aus dem Betrieb eines kraftfahrzeugseitigen Antriebsaggregats resultierenden, in eine Fahrgastzelle des Kraftfahrzeugs eingebrachten akustischen Störsignalen vermittels wenigstens eines künstlich erzeugten, durch wenigstens einen Gegensignalparameter definierten, akustischen Gegensignals.

Entsprechende Verfahren sind unter der Bezeichnung "Engine Order Cancellation" aus dem Bereich der Kraftfahrzeugaudiotechnik dem Grunde nach bekannt. Zielsetzung entsprechender Verfahren ist stets eine möglichst vollständige Unterdrückung von aus dem Betrieb eines kraftfahrzeugseitigen Antriebsaggregats resultierenden, in eine Fahrgastzelle des Kraftfahrzeugs eingebrachten akustischen Störsignalen. Bei entsprechenden Störsignalen kann es sich z. B. um Vibrationen handeln. Das Prinzip entsprechender Verfahren beruht typischerweise darauf, ein akustisches Störsignal vermittels einer geeigneten Sensorik zu erfassen und auf Grundlage des erfassten akustischen Störsignals ein akustisches Gegensignal künstlich zu erzeugen und vermittels einer geeigneten Ausgabeeinrichtung in die Fahrgastzelle einzubringen. Das akustische Gegensignal bewirkt, insbesondere aufgrund einer zu der Phase des akustischen Störsignals entgegen gesetzten Phase, eine, gegebenenfalls vollständige, Unterdrückung des akustischen Störsignals.

Die vermittels entsprechender Verfahren mögliche Unterdrückung entsprechender akustischer Störsignale ist mitunter deutlich von den in der Fahrgastzelle herrschenden physikalischen Bedingungen abhängig. Die in der Fahrgastzelle herrschenden physikalischen Bedingungen können z. B. wesentlichen Einfluss auf die Schallverteilungsgeschwindigkeit nehmen, was sich negativ auf die Erfassung akustischer Störsingale bzw. die Erzeugung akustischer Gegensignale auswirken und deshalb eine nicht optimale Unterdrückung der akustischen Störsignale zur Folge haben kann.

DE 42 36 155 A1 offenbart ein Verfahren zur Innengeräuschreduzierung bei Fahrzeugen.

Der Erfindung liegt die Aufgabe zugrunde, ein demgegenüber, insbesondere im Hinblick auf die Unterdrückung akustischer Störsignale unter unterschiedlichen physikalischen Bedingungen in einer Fahrgastzelle, verbessertes Verfahren zur Unterdrückung von aus dem Betrieb eines kraftfahrzeugseitigen Antriebsaggregats resultierenden, in eine Fahrgastzelle des Kraftfahrzeugs eingebrachten akustischen Störsignalen vermittels wenigstens eines künstlich erzeugten, durch wenigstens einen Gegensignalparameter definierten, akustischen Gegensignals anzugeben.

Die Aufgabe wird durch ein Verfahren gemäß Anspruch 1 gelöst. Die hierzu abhängigen Ansprüche betreffen mögliche Ausführungsformen des Verfahrens. Die Aufgabe wird ferner durch eine Vorrichtung gemäß Anspruch 3 gelöst. Die hierzu abhängigen Ansprüche betreffen mögliche Ausführungsformen der Vorrichtung. Ebenso löst ein Kraftfahrzeug gemäß Anspruch 5 die Aufgabe

Die Erfindung ist durch die Gegenstände der beigefügten Ansprüche definiert. Das hierin beschriebene Verfahren dient der Unterdrückung von aus dem Betrieb eines kraftfahrzeugseitigen Antriebsaggregats resultierenden, in eine Fahrgastzelle des Kraftfahrzeugs eingebrachten akustischen Störsignalen, d. h. insbesondere Vibrationen, vermittels wenigstens eines künstlich erzeugten, durch wenigstens einen Gegensignalparameter definierten, akustischen Gegensignals. Das Verfahren ermöglicht sonach eine akustische Unterdrückung bzw. Dämpfung entsprechender akustischer Störsignale, im Weiteren ist kurz von Störsignalen die Rede, durch die Erzeugung künstlicher akustischer Gegensignale, im Weiteren ist kurz von Gegensignalen die Rede. Grundsätzlich werden im Rahmen des Verfahrens Störsignale vermittels einer geeigneten Sensorik erfasst und auf Grundlage der erfassten Störsignale Gegensignale künstlich erzeugt und in die Fahrgastzelle ausgegeben. Die Gegensignale bewirken, insbesondere aufgrund einer zu der Phase der jeweiligen Störsignale entgegen gesetzten Phase, eine, gegebenenfalls vollständige, Unterdrückung der Störsignale.

Das Verfahren umfasst die im Weiteren näher erläuterten Schritte:
In einem ersten Schritt des Verfahrens wird wenigstens eine physikalische Größe, worunter selbstverständlich auch ein Wert bzw. Wertebereich einer bestimmten physikalischen Größe, d. h. ein Druck-, Feuchtigkeits- oder Temperaturwert, zu verstehen ist, in der Fahrgastzelle des Kraftfahrzeugs erfasst. Bei der physikalischen Größe kann es sich um den Druck, die Feuchtigkeit oder die Temperatur in der bzw. innerhalb der Fahrgastzelle handeln. Es werden mehrere (unterschiedliche) physikalische Größen erfasst. In allen Fällen ermöglicht die Erfassung jeweiliger physikalischer Größen ein, je nach Anzahl der erfassten physikalischen Größen, mehr oder weniger vollständiges Abbild der physikalischen, gegebenenfalls klimatischen, Bedingungen in der Fahrgastzelle. Die Erfassung jeweiliger physikalischer Größen erfolgt vermittels einer geeigneten kraftfahrzeugseitigen Erfassungseinrichtung, welche im Hinblick auf die jeweils zu erfassenden physikalischen Größen mit geeigneten, insbesondere innerhalb der Fahrgastzelle angeordneten oder ausgebildeten, Erfassungselementen ausgestattet ist. Bei entsprechenden Erfassungselementen kann es sich z. B. um Druck-, Feuchtigkeits- oder Temperatursensoren handeln.

In einem zweiten Schritt des Verfahrens wird eine die wenigstens eine erfasste physikalische Größe in der Fahrgastzelle des Kraftfahrzeugs beschreibende Erfassungsinformation erzeugt. Die erfasste(n) physikalische(n) Größe(n) bzw. Werte werden sonach in einer datenmäßig (weiter)verarbeitbaren Erfassungsinformation abgebildet. Die Erzeugung der Erfassungsinformation kann in der Erfassungseinrichtung erfolgen.

In einem dritten Schritt des Verfahrens wird in Abhängigkeit der durch die Erfassungsinformation beschriebenen physikalischen Größe(n) wenigstens ein das Gegensignal beeinflussender akustischer Gegensignalparameter, im Weiteren ist kurz von Gegensignalparameter die Rede, ausgewählt. Die Auswahl erfolgt aus einer Speichereinrichtung, welche mehrere Gegensignalparameter beinhaltet bzw. in welcher mehrere Gegensignalparameter datenmäßig hinterlegt sind. In der Speichereinrichtung sind jeweils wenigstens einer bestimmten physikalischen Größe bzw. einem bestimmten Wert oder Wertebereich einer bestimmten physikalischen Größe zugeordnete Gegensignalparameter gespeichert; jeweilige Gegensignalparameter sind sonach insbesondere mit einer bestimmten physikalischen Größe bzw. einem bestimmten Wert oder Wertebereich einer bestimmten physikalischen Größe verknüpft gespeichert. Die Auswahl eines entsprechenden Gegensignalparameters erfolgt auf Grundlage der durch die Erfassungsinformation beschriebenen physikalischen Größe, wobei ein Gegensignalparameter, dessen zugeordnete physikalische Größe der durch die Erfassungsinformation beschriebenen physikalischen Größe entspricht, ausgewählt wird. Hierzu können geeignete Auswahlalgorithmen eingesetzt werden. Die Speichereinrichtung kann insofern als Look-Up-Tabelle konfiguriert sein. Die Zuordnung jeweiliger Gegensignalparameter zu jeweiligen physikalischen Größen kann anhand von aus entsprechenden Voruntersuchungen, in welchen der Einfluss unterschiedlicher physikalischer Parameter in der Fahrgastzelle auf die Unterdrückung entsprechender Störsignale in der Fahrgastzelle untersucht wurde, gewonnenen Zuordnungskriterien erfolgen. Konkret können z. B. Transferfunktionen als Beispiele für entsprechende Gegensignalparameter z. B. für unterschiedliche Temperaturen gemessen worden und dann verknüpft mit der jeweiligen Temperatur in der Speichereinrichtung gespeichert werden.

Alternativ oder ergänzend wird in dem dritten Schritt des Verfahrens wenigstens ein das Gegensignal beeinflussender, insbesondere vorausgewählter, Gegensignalparameter in Abhängigkeit der durch die Erfassungsinformation beschriebenen physikalischen Größe angepasst bzw. verändert. Die Anpassung des, insbesondere vorausgewählten, Gegensignalparameters kann vermittels einer in Abhängigkeit der durch die Erfassungsinformation beschriebenen physikalischen Größe ausgewählten Anpassungsfunktion bzw. -vorschrift, d. h. im Allgemeinen eines Anpassungsalgorithmus, erfolgen. Die Anpassungsfunktion kann z. B. eine Interpolation oder eine Extrapolation eines jeweiligen Gegensignalparameters im Hinblick auf eine bestimmte Zielgröße beinhalten. Die Auswahl einer Anpassungsfunktion kann in Abhängigkeit der durch die Erfassungsinformation beschriebenen physikalischen Größe erfolgt aus einer mehrere Anpassungsfunktionen beinhaltenden Speichereinrichtung, welche mehrere Anpassungsfunktionen beinhaltet bzw. in welcher mehrere Gegensignalparameter datenmäßig hinterlegt sind. In der Speichereinrichtung sind jeweils wenigstens einer bestimmten physikalischen Größe bzw. einem bestimmten Wert oder Wertebereich einer bestimmten physikalischen Größe zugeordnete Anpassungsfunktionen gespeichert; jeweilige Anpassungsfunktionen sind sonach insbesondere mit einer bestimmten physikalischen Größe bzw. einem bestimmten Wert oder Wertebereich einer bestimmten physikalischen Größe verknüpft gespeichert. Die Auswahl einer entsprechenden Anpassungsfunktion erfolgt auf Grundlage der durch die Erfassungsinformation beschriebenen physikalischen Größe, wobei eine Anpassungsfunktion, deren zugeordnete physikalische Größe bzw. Wert der durch die Erfassungsinformation beschriebenen physikalischen Größe entspricht, ausgewählt wird. Hierzu können wiederum geeignete Auswahlalgorithmen eingesetzt werden. Die Speichereinrichtung kann insofern wiederum als Look-Up-Tabelle konfiguriert sein. Die Zuordnung jeweiliger Anpassungsfunktionen zu jeweiligen physikalischen Größen kann wiederum anhand von aus entsprechenden Voruntersuchungen, in welchen der Einfluss unterschiedlicher physikalischer Parameter in der Fahrgastzelle auf die Unterdrückung entsprechender Störsignale in der Fahrgastzelle untersucht wurde, gewonnenen Zuordnungskriterien erfolgen.

Über eine Anpassungsfunktion werden auch EOC-Parameter bzw. EOC-Tuningparameter, nämlich λ (Vergessensfaktor bzw. "forgetting factor") oder µ (Schrittweite) angepasst. Mit anderen Worten kann eine Anpassung von EOC-Parametern bzw. EOC-Tuningparametern vermittels einer in Abhängigkeit der durch die Erfassungsinformation beschriebenen physikalischen Größe ausgewählten Anpassungsfunktion erfolgen. Die EOC-Parameter bzw. EOC-Tuningparameter beeinflussen entsprechende Gegensignalparameter, mithin kann über eine Anpassung von EOC-Parametern bzw. EOC-Tuningparametern eine Anpassung von Gegensignalparametern erfolgen.

In allen Fällen kann es sich bei einem entsprechenden Gegensignalparameter z. B. um die Phase des Gegensignals oder die Frequenz des Gegensignals oder eine die Phase und die Frequenz des Gegensignals beschreibende Transferfunktion (engl. "transfer path") oder die Intensität des Gegensignals handeln. Mithin kann die Phase des Gegensignals oder die Frequenz des Gegensignals oder eine die Phase und die Frequenz des Gegensignals beschreibende Transferfunktion, welche sich typischerweise auf eine konkrete räumliche Anordnung einer Sensorik zur Erfassung eines entsprechenden Störsignals relativ zu einer Ausgabeeinrichtung zur Ausgabe eines entsprechenden Gegensignals bezieht, oder umgekehrt, oder die Intensität des Gegensignals verwendet werden. In dem dritten Schritt des Verfahrens kann sonach in Abhängigkeit der durch die Erfassungsinformation beschriebenen physikalischen Größe z. B. eine entsprechende Transferfunktion ausgewählt bzw. angepasst werden.

In einem vierten Schritt des Verfahrens wird auf Grundlage des wenigstens einen ausgewählten Gegensignalparameters und/oder auf Grundlage des wenigstens einen angepassten Gegensignalparameters ein Gegensignal erzeugt. Die Erzeugung des Gegensignals bzw. dessen akustische Eigenschaften beruht bzw. beruhen sonach einerseits auf dem zu unterdrückenden Störsignal und andererseits - aufgrund einer entsprechenden Auswahl bzw. Anpassung wenigstens eines Gegensignalparameters - auf den durch jeweilige erfasste physikalische Größen wenigstens teilweise abgebildeten physikalischen Bedingungen in der Fahrgastzelle.

In einem fünften Schritt des Verfahrens wird das erzeugte Gegensignal in die Fahrgastzelle des Kraftfahrzeugs zur Unterdrückung von aus dem Betrieb des kraftfahrzeugseitigen Antriebsaggregats resultierenden, in die Fahrgastzelle des Kraftfahrzeugs eingebrachten Störsignalen ausgegeben. Die Ausgabe erfolgt vermittels einer geeigneten, insbesondere in der Fahrgastzelle angeordneten oder ausgebildeten, Ausgabeeinrichtung. Die Ausgabeeinrichtung kann z. B. als Lautsprechereinrichtung eingerichtet sein oder wenigstens eine solche umfassen.

Insgesamt liegt damit ein, insbesondere im Hinblick auf die Unterdrückung akustischer Störsignale unter unterschiedlichen physikalischen Bedingungen in einer Fahrgastzelle, verbessertes Verfahren zur Unterdrückung von aus dem Betrieb eines kraftfahrzeugseitigen Antriebsaggregats resultierenden, in eine Fahrgastzelle des Kraftfahrzeugs eingebrachten Störsignalen vermittels wenigstens eines künstlich erzeugten, durch wenigstens einen Gegensignalparameter definierten Gegensignals vor.

Im Rahmen des Verfahrens wird ein über einen bestimmten Zeitraum, d. h. z. B. einen Zeitraum von 10, 30, 60 Sekunden, zeitabhängiger Verlauf der wenigstens einen physikalischen Größe erfasst. Mithin können etwaige (zeitliche) Veränderungen der physikalischen Größe bzw. der physikalischen Bedingungen in der Fahrgastzelle erfasst und in die Auswahl bzw. Anpassung jeweiliger Gegensignalparameter einbezogen werden.

Gleichermaßen wird die wenigstens eine physikalische Größe kontinuierlich oder diskontinuierlich, d. h. z. B. in bestimmten regelmäßigen oder unregelmäßigen (zeitlichen) Abständen, erfasst.

Wie eingangs erwähnt, ist ein Gegensignal durch mehrere Gegensignalparameter definierbar bzw. definiert. Im Rahmen des Auswählens des wenigstens eines das Gegensignal beeinflussenden Gegensignalparameters werden sämtliche das Gegensignalparameter beeinflussende Gegensignalparameter ausgewählt, sodass ein komplett neues Gegensignal ausgewählt wird. Alternativ oder ergänzend werden im Rahmen des Anpassens des wenigstens eines das Gegensignal beeinflussenden Gegensignalparameters sämtliche das Gegensignalparameter beeinflussende Gegensignalparameter angepasst, sodass ein komplettes Gegensignal angepasst wird.

Neben dem Verfahren betrifft die Erfindung auch eine Vorrichtung zur Unterdrückung von aus dem Betrieb eines kraftfahrzeugseitigen Antriebsaggregats resultierenden, in einer Fahrgastzelle des Kraftfahrzeugs eingebrachten Störsignalen vermittels wenigstens eines künstlich erzeugten, durch wenigstens einen Gegensignalparameter definierten Gegensignals, insbesondere gemäß einem wie vorstehend beschriebenen Verfahren.

Die Vorrichtung umfasst insbesondere eine Erfassungseinrichtung, eine Steuereinrichtung, eine Speichereinrichtung und eine Ausgabeeinrichtung. Die Erfassungseinrichtung ist zum Erfassen wenigstens einer physikalischen Größe, d. h. des Drucks oder der Feuchtigkeit oder der Temperatur, in der Fahrgastzelle eines Kraftfahrzeugs eingerichtet. Die Steuereinrichtung ist zum Erzeugen wenigstens einer die wenigstens eine erfasste physikalische Größe in der Fahrgastzelle des Kraftfahrzeugs beschreibenden Erfassungsinformation und zum Auswählen wenigstens eines das Gegensignal beeinflussenden Gegensignalparameters in Abhängigkeit der durch die Erfassungsinformation beschriebenen physikalischen Größe aus der Speichereinrichtung und/oder zum Anpassen wenigstens eines das akustische Gegensignal beeinflussenden Gegensignalparameters, d. h. z. B. die Phase des Gegensignals oder die Frequenz des Gegensignals oder eine die Phase und die Frequenz des Gegensignals beschreibende Transferfunktion oder die Intensität des Gegensignals, ist in Abhängigkeit der durch die Erfassungsinformation beschriebenen physikalischen Größe aus einer Speichereinrichtung sowie zum Erzeugen eines Gegensignals auf Grundlage des wenigstens einen ausgewählten Gegensignalparameters und/oder auf Grundlage des wenigstens einen angepassten Gegensignalparameters eingerichtet. Die Ausgabeeinrichtung ist zum Ausgeben des erzeugten Gegensignals in die Fahrgastzelle des Kraftfahrzeugs zur Unterdrückung von aus dem Betrieb des kraftfahrzeugseitigen Antriebsaggregats resultierenden, in die Fahrgastzelle des Kraftfahrzeugs eingebrachten Störsignalen eingerichtet.

Grundsätzlich gelten sämtliche Ausführungen im Zusammenhang mit dem Verfahren analog für die Vorrichtung. Mithin kann die Vorrichtung wie folgt weitergebildet werden:
Die Speichereinrichtung kann mehrere akustische Gegensignalparameter beinhalten. In der Speichereinrichtung können jeweils wenigstens einer bestimmten physikalischen Größe zugeordnete akustische Gegensignalparameter datenmäßig gespeichert sein.

Die Steuereinrichtung kann eingerichtet sein, die Anpassung des, insbesondere vorausgewählten, akustischen Gegensignalparameters vermittels einer in Abhängigkeit der durch die Erfassungsinformation beschriebenen physikalischen Größe ausgewählten Anpassungsfunktion durchzuführen.

Die Speichereinrichtung kann mehrere Anpassungsfunktionen beinhalten. In der Speichereinrichtung können jeweils wenigstens einer bestimmten physikalischen Größe zugeordnete Anpassungsfunktionen datenmäßig gespeichert sein.

Die Erfassungseinrichtung kann eingerichtet sein, einen über einen bestimmten Zeitraum zeitabhängigen Verlauf der wenigstens einen physikalischen Größe zu erfassen.

Die Erfassungseinrichtung kann ferner eingerichtet sein, die wenigstens eine physikalische Größe kontinuierlich oder diskontinuierlich zu erfassen.

Die Steuereinrichtung ist eingerichtet, im Rahmen des Auswählens des wenigstens eines das akustische Gegensignal beeinflussenden Gegensignalparameters sämtliche das Gegensignalparameter beeinflussende Gegensignalparameter auszuwählen, sodass ein komplett neues akustisches Gegensignal ausgewählt wird und/oder, im Rahmen des Anpassens des wenigstens eines das akustische Gegensignal beeinflussenden Gegensignalparameters sämtliche das Gegensignalparameter beeinflussende Gegensignalparameter anzupassen, sodass ein komplettes akustisches Gegensignal angepasst wird.

Weiterhin betrifft die Erfindung ein Kraftfahrzeug, d. h. insbesondere einen Personenkraftwagen. Das Kraftfahrzeug umfasst wenigstens ein Antriebsaggregat, d. h. insbesondere einen Elektro- und/oder einen Verbrennungsmotor, wobei aus dem Betrieb des Antriebsaggregats in einer Fahrgastzelle des Kraftfahrzeugs eingebrachte akustische Störsignal resultieren. Zur Unterdrückung der Störsignale umfasst das Kraftfahrzeug eine wie beschriebene Vorrichtung. Mithin gelten sämtliche Ausführungen im Zusammenhang mit der Vorrichtung und dem Verfahren auch analog für das Kraftfahrzeug.

Die Erfindung ist anhand eines Ausführungsbeispiels in den Zeichnungsfiguren näher erläutert. Dabei zeigt die einzige Fig. eine Prinzipdarstellung einer Vorrichtung gemäß einem Ausführungsbeispiel.

Die in der Fig. gezeigte Vorrichtung 1 ist in einem rein schematisch angedeuteten Kraftfahrzeug 2 angeordnet oder ausgebildet und zur Unterdrückung von aus dem Betrieb des kraftfahrzeugseitigen Antriebsaggregats 3, d. h. typischerweise eines Elektro- und/oder eines Verbrennungsmotors, resultierenden, in die Fahrgastzelle 4 des Kraftfahrzeugs 2 eingebrachten Störsignalen 5, d. h. insbesondere Vibrationen, vermittels wenigstens eines künstlich erzeugten, durch wenigstens einen Gegensignalparameter definierten Gegensignals 6 eingerichtet. Vermittels der Vorrichtung 1 lassen sich entsprechende Störsignale 5 erfassen und auf Grundlage der erfassten Störsignale 5 Gegensignale 6 künstlich erzeugen und in die Fahrgastzelle 4 ausgeben. Die Vorrichtung 1 umfasst hierfür als Funktionskomponenten eine Sensorik 7, z. B. in Form einer oder mehrerer Mikrofoneinrichtung(en), zur Erfassung entsprechender Störsignale 5 und eine Ausgabeeinrichtung 8, z. B. in Form einer oder mehrerer Lautsprechereinrichtungen, zur Ausgabe entsprechender Gegensignale 6 in die Fahrgastzelle 4. Die Sensorik 7 und die Ausgabeeinrichtung 8 sind (datenmäßig) mit einer zentralen hard- und/oder softwaremäßig implementierten Steuereinrichtung 9 als weitere Funktionskomponente der Vorrichtung 1 verbunden.

Weitere Funktionskomponenten der Vorrichtung 1 sind eine Erfassungseinrichtung 10 und eine Speichereinrichtung 11. Die Erfassungseinrichtung 10 und die Speichereinrichtung 11 sind ebenso (datenmäßig) mit der Steuereinrichtung 9 verbunden. Die Erfassungseinrichtung 10 ist zum Erfassen wenigstens einer physikalischen Größe, d. h. des Drucks oder der Feuchtigkeit oder der Temperatur, in der Fahrgastzelle 4 eingerichtet und umfasst hierzu geeignete Erfassungselemente (nicht gezeigt), d. h. Druck-, Feuchtigkeits- oder Temperatursensoren. Die, gegebenenfalls als Look-Up-Tabelle konfigurierte, Speichereinrichtung 11 ist zur Speicherung von Daten bzw. Informationen eingerichtet und umfasst hierzu geeignete Datenspeicherungselemente (nicht gezeigt).

Vermittels der Vorrichtung 1 bzw. durch das Zusammenwirken der beschriebenen Funktionskomponenten der Vorrichtung 1 lässt sich ein Verfahren zur Unterdrückung (Dämpfung) von aus dem Betrieb des Antriebsaggregats 3 resultierenden, in die Fahrgastzelle 4 eingebrachten Störsignalen 5 vermittels künstlich erzeugter, durch wenigstens einen Gegensignalparameter definierter Gegensignale 6 implementieren. Das Verfahren ermöglicht demnach die akustische Unterdrückung bzw. Dämpfung entsprechender Störsignale 5 durch die gezielte Erzeugung künstlicher Gegensignale 6. Die Gegensignale 6 bewirken, insbesondere aufgrund einer zu der Phase der jeweiligen Störsignale 5 entgegen gesetzten Phase, eine, gegebenenfalls vollständige, Unterdrückung der Störsignale 5.

In einem ersten Schritt des Verfahrens wird vermittels der Erfassungseinrichtung 10 wenigstens eine physikalische Größe, worunter selbstverständlich auch ein Wert bzw. Wertebereich der jeweiligen bestimmten physikalischen Größe, d. h. ein Druck-, Feuchtigkeits- oder Temperaturwert, zu verstehen ist, in der Fahrgastzelle 4 erfasst. Bei der physikalischen Größe kann es sich, wie erwähnt, um den Druck, die Feuchtigkeit oder die Temperatur in der bzw. innerhalb der Fahrgastzelle 4 handeln. Die Erfassung jeweiliger physikalischer Größen ermöglicht ein, je nach Anzahl der erfassten physikalischen Größen, mehr oder weniger vollständiges Abbild der physikalischen, gegebenenfalls klimatischen, Bedingungen in der Fahrgastzelle 4. Die Erfassung der physikalischen Größe(n) erfolgt kontinuierlich oder diskontinuierlich umfasst einen über einen bestimmten Zeitraum zeitabhängigen Verlauf einer physikalischen Größe.

In einem zweiten Schritt des Verfahrens wird, z. B. vermittels der Erfassungseinrichtung 10, eine die wenigstens eine erfasste physikalische Größe beschreibende Erfassungsinformation erzeugt. Die vermittels der Erfassungseinrichtung 10 erfasste(n) physikalische(n) Größe(n) bzw. Werte werden sonach in einer datenmäßig (weiter)verarbeitbaren Erfassungsinformation abgebildet.

In einem dritten Schritt des Verfahrens wird in Abhängigkeit der durch die Erfassungsinformation beschriebenen physikalischen Größe(n) wenigstens ein das Gegensignal 6 beeinflussender Gegensignalparameter aus der Speichereinrichtung 11 ausgewählt. In der Speichereinrichtung 11 sind hierfür mehrere Gegensignalparameter datenmäßig hinterlegt. Jeweilige Gegensignalparameter sind mit einer bestimmten physikalischen Größe bzw. einem bestimmten Wert oder Wertebereich einer bestimmten physikalischen Größe verknüpft gespeichert. Jeweiligen Gegensignalparametern ist sonach eine bestimmte physikalische Größe bzw. ein bestimmter Wert oder Wertebereich einer bestimmten physikalischen Größe zugeordnet. Die Auswahl eines entsprechenden Gegensignalparameters erfolgt auf Grundlage der durch die Erfassungsinformation beschriebenen physikalischen Größe, wobei ein Gegensignalparameter, dessen zugeordnete physikalische Größe bzw. dessen zugeordneter Wert der durch die Erfassungsinformation beschriebenen physikalischen Größe entspricht, ausgewählt wird. Hierzu können geeignete Auswahlalgorithmen eingesetzt werden. Die Zuordnung jeweiliger Gegensignalparameter zu jeweiligen physikalischen Größen kann anhand von aus Voruntersuchungen, in welchen der Einfluss unterschiedlicher physikalischer Parameter auf die Unterdrückung entsprechender Störsignale 5 in der Fahrgastzelle 4 untersucht wurde, gewonnenen Zuordnungskriterien erfolgen.

Über eine Anpassungsfunktion werden auch EOC-Parameter bzw. EOC-Tuningparameter, nämlich wie- λ (Vergessensfaktor bzw. "forgetting factor") oder µ (Schrittweite) angepasst. Mit anderen Worten kann eine Anpassung von EOC-Parametern bzw. EOC-Tuningparametern vermittels einer in Abhängigkeit der durch die Erfassungsinformation beschriebenen physikalischen Größe ausgewählten Anpassungsfunktion erfolgen. Die EOC-Parameter bzw. EOC-Tuningparameter beeinflussen entsprechende Gegensignalparameter, mithin kann über eine Anpassung von EOC-Parametern bzw. EOC-Tuningparametern eine Anpassung von Gegensignalparametern erfolgen.

Alternativ oder ergänzend wird in dem dritten Schritt des Verfahrens wenigstens ein das Gegensignal 6 beeinflussender, insbesondere vorausgewählter, Gegensignalparameter in Abhängigkeit der durch die Erfassungsinformation beschriebenen physikalischen Größe angepasst bzw. verändert. Die Anpassung des Gegensignalparameters erfolgt vermittels einer in Abhängigkeit der durch die Erfassungsinformation beschriebenen physikalischen Größe ausgewählten Anpassungsfunktion bzw. -vorschrift, d. h. im Allgemeinen eines Anpassungsalgorithmus. Die Anpassungsfunktion kann z. B. eine Interpolation oder eine Extrapolation eines jeweiligen Gegensignalparameters im Hinblick auf eine bestimmte Zielgröße beinhalten. Die Auswahl einer Anpassungsfunktion erfolgt in Abhängigkeit der durch die Erfassungsinformation beschriebenen physikalischen Größe. In der Speichereinrichtung 11 sind hierfür mehrere Gegensignalparameter datenmäßig hinterlegt. Jeweilige Anpassungsfunktionen sind mit einer bestimmten physikalischen Größe bzw. einem bestimmten physikalischen Wert bzw. Wertebereich einer bestimmten physikalischen Größe verknüpft gespeichert. Jeweiligen Anpassungsfunktionen ist sonach eine bestimmte physikalische Größe bzw. ein bestimmter Wert oder Wertebereich einer bestimmten physikalischen Größe zugeordnet. Die Auswahl einer entsprechenden Anpassungsfunktion erfolgt auf Grundlage der durch die Erfassungsinformation beschriebenen physikalischen Größe, wobei eine Anpassungsfunktion, deren zugeordnete physikalische Größe bzw. deren zugeordneter Wert der durch die Erfassungsinformation beschriebenen physikalischen Größe entspricht, ausgewählt wird. Hierzu können wiederum geeignete Auswahlalgorithmen eingesetzt werden. Die Zuordnung jeweiliger Anpassungsfunktionen zu jeweiligen physikalischen Größen kann wiederum anhand von aus entsprechenden Voruntersuchungen, in welchen der Einfluss unterschiedlicher physikalischer Parameter auf die Unterdrückung entsprechender Störsignale in der Fahrgastzelle 4 untersucht wurde, gewonnenen Zuordnungskriterien erfolgen.

Bei entsprechenden Gegensignalparametern kann es sich z. B. um die Phase des Gegensignals 6 oder die Frequenz des Gegensignals 6 oder eine die Phase und die Frequenz des Gegensignals 6 beschreibende Transferfunktion oder die Intensität des Gegensignals 6 handeln. Die Transferfunktion bezieht sich typischerweise auf die in der Fig. durch den Doppelpfeil angedeutete konkrete räumliche Anordnung der Sensorik 7 zur Erfassung eines entsprechenden Störsignals 5 relativ zu der Ausgabeeinrichtung 8 zur Ausgabe eines entsprechenden Gegensignals 6.

In einem vierten Schritt des Verfahrens wird in der Steuereinrichtung 9 auf Grundlage des ausgewählten Gegensignalparameters und/oder auf Grundlage des angepassten Gegensignalparameters das Gegensignal 6 erzeugt. Die Erzeugung des Gegensignals 6 bzw. dessen akustische Eigenschaften beruht bzw. beruhen sonach einerseits auf dem zu unterdrückenden Störsignal 5 und andererseits auf den durch jeweilige erfasste physikalische Größen abgebildeten physikalischen Bedingungen in der Fahrgastzelle 4.

In einem fünften Schritt des Verfahrens wird das erzeugte Gegensignal 6 vermittels der Ausgabeeinrichtung 8 in die Fahrgastzelle 4 zur Unterdrückung entsprechender Störsignale 5 ausgegeben. Wie erwähnt, hat das Gegensignal 6 typischerweise eine zu dem zu unterdrückenden Störsignal 5 entgegengesetzte Phase.

Im Rahmen des Auswählens des Gegensignalparameters können selbstverständlich auch sämtliche das Gegensignal 6 beeinflussende Gegensignalparameter ausgewählt werden, sodass ein komplett neues Gegensignal 6 ausgewählt wird. Entsprechend können im Rahmen des Anpassens des Gegensignalparameters sämtliche das Gegensignal 6 beeinflussende Gegensignalparameter angepasst werden, sodass ein komplettes Gegensignal 6 angepasst wird.

## Patentansprüche

1. Verfahren zur Unterdrückung von aus dem Betrieb eines kraftfahrzeugseitigen Antriebsaggregats (3) resultierenden, in eine Fahrgastzelle (4) des Kraftfahrzeugs (2) eingebrachten akustischen Störsignalen (5) vermittels wenigstens eines künstlich erzeugten, durch wenigstens einen Gegensignalparameter definierten, akustischen Gegensignals (6), umfassend die folgenden Schritte:
- Erfassen wenigstens einer physikalischen Größe in der Fahrgastzelle (4) des Kraftfahrzeugs (2),
- Erzeugen wenigstens einer die wenigstens eine erfasste physikalische Größe in der Fahrgastzelle (4) des Kraftfahrzeugs (2) beschreibenden Erfassungsinformation,
- Auswählen wenigstens eines das akustische Gegensignal (6) beeinflussenden Gegensignalparameters in Abhängigkeit der durch die Erfassungsinformation beschriebenen physikalischen Größe, oder
- Anpassen wenigstens eines das akustische Gegensignal (6) beeinflussenden Gegensignalparameters in Abhängigkeit der durch die Erfassungsinformation beschriebenen physikalischen Größe,
- Erzeugen eines akustischen Gegensignals (6) auf Grundlage des wenigstens einen ausgewählten oder angepassten Gegensignalparameters, und
- Ausgeben des erzeugten akustischen Gegensignals (6) in die Fahrgastzelle (4) des Kraftfahrzeugs (2) zur Unterdrückung von aus dem Betrieb des kraftfahrzeugseitigen Antriebsaggregats (3) resultierenden, in die Fahrgastzelle (4) des Kraftfahrzeugs (2) eingebrachten akustischen Störsignalen (5),
wobei die Auswahl eines akustischen Gegensignalparameters in Abhängigkeit der durch die Erfassungsinformation beschriebenen physikalischen Größe aus einer mehrere akustische Gegensignalparameter beinhaltenden Speichereinrichtung (11) erfolgt, wobei in der Speichereinrichtung (11) jeweils wenigstens einer bestimmten physikalischen Größe zugeordnete akustische Gegensignalparameter datenmäßig gespeichert werden, wobei die Anpassung des, insbesondere vorausgewählten, akustischen Gegensignalparameters vermittels einer in Abhängigkeit der durch die Erfassungsinformation beschriebenen physikalischen Größe ausgewählten Anpassungsfunktion erfolgt, wobei die Auswahl einer Anpassungsfunktion in Abhängigkeit der durch die Erfassungsinformation beschriebenen physikalischen Größe aus einer mehrere Anpassungsfunktionen beinhaltenden Speichereinrichtung (11) erfolgt, wobei in der Speichereinrichtung (11) jeweils wenigstens einer bestimmten physikalischen Größe zugeordnete Anpassungsfunktionen datenmäßig gespeichert werden,
wobei im Rahmen des Auswählens des wenigstens eines das akustische Gegensignal (6) beeinflussenden Gegensignalparameters sämtliche das akustische Gegensignal (6) beeinflussende Gegensignalparameter ausgewählt werden, sodass ein komplett neues akustisches Gegensignal (6) ausgewählt wird, und/oder,
wobei im Rahmen des Anpassens des wenigstens eines das akustische Gegensignal (6) beeinflussenden Gegensignalparameters sämtliche das akustische Gegensignal (6) beeinflussende Gegensignalparameter angepasst werden, sodass ein komplettes akustisches Gegensignal (6) angepasst wird,
wobei ein über einen bestimmten Zeitraum zeitabhängiger Verlauf der wenigstens einen physikalischen Größe erfasst wird,
wobei die wenigstens eine physikalische Größe kontinuierlich oder diskontinuierlich erfasst wird,
wobei der Druck, die Feuchtigkeit oder die Temperatur innerhalb der Fahrgastzelle (4) des Kraftfahrzeugs erfasst wird, wobei mehrere unterschiedliche physikalische Größen erfasst werden,
**dadurch gekennzeichnet, dass** als Engine Order Cancellation Parameter, EOC-Parameter, über eine Anpassungsfunktion auch ein Vergessensfaktor oder eine Schrittweite angepasst werden.

2. Verfahren nach Anspruch 1, **dadurch gekennzeichnet, dass** als der wenigstens eine das akustische Gegensignal (6) beeinflussende Parameter die Phase des akustischen Gegensignals (6) oder die Frequenz des akustischen Gegensignals (6) oder eine die Phase und die Frequenz des akustischen Gegensignals (6) beschreibende Transferfunktion oder die Intensität des akustischen Gegensignals (6) verwendet wird.

3. Vorrichtung (1) zur Unterdrückung von aus dem Betrieb eines kraftfahrzeugseitigen Antriebsaggregats (3) resultierenden, in einer Fahrgastzelle (4) des Kraftfahrzeugs (2) eingebrachten akustischen Störsignalen (5) vermittels wenigstens eines künstlich erzeugten, durch wenigstens einen Gegensignalparameter definierten, akustischen Gegensignals (6) gemäß dem Verfahren nach einem der vorhergehenden Ansprüche, umfassend eine Erfassungseinrichtung (10), eine Steuereinrichtung (9), eine Speichereinrichtung (11) und eine Ausgabeeinrichtung (8), wobei
die Erfassungseinrichtung (10) zum Erfassen wenigstens einer physikalischen Größe in der Fahrgastzelle (4) eines Kraftfahrzeugs (2) eingerichtet ist,
die Steuereinrichtung (9) zum Erzeugen wenigstens einer die wenigstens eine erfasste physikalische Größe in der Fahrgastzelle (4) des Kraftfahrzeugs (2) beschreibenden Erfassungsinformation und zum Auswählen wenigstens eines das akustische Gegensignal (6) beeinflussenden Gegensignalparameters in Abhängigkeit der durch die Erfassungsinformation beschriebenen physikalischen Größe aus der Speichereinrichtung (11) oder
zum Anpassen wenigstens eines das akustische Gegensignal (6) beeinflussenden Gegensignalparameters in Abhängigkeit der durch die Erfassungsinformation beschriebenen physikalischen Größe aus einer Speichereinrichtung (11) sowie zum
Erzeugen eines akustischen Gegensignals (6) auf Grundlage des wenigstens einen ausgewählten oder angepassten Gegensignalparameters eingerichtet ist, und
die Ausgabeeinrichtung (8) zum Ausgeben des erzeugten akustischen Gegensignals (6) in die Fahrgastzelle (4) des Kraftfahrzeugs (2) zur Unterdrückung von aus dem Betrieb des kraftfahrzeugseitigen Antriebsaggregats (3) resultierenden, in die Fahrgastzelle (4) des Kraftfahrzeugs (2) eingebrachten akustischen Störsignalen (5) eingerichtet ist, wobei die Steuereinrichtung (11) mehrere akustische Gegensignalparameter beinhaltet, wobei in der Speichereinrichtung (11) jeweils wenigstens einer bestimmten physikalischen Größe zugeordnete akustische Gegensignalparameter datenmäßig gespeichert sind, wobei die Steuereinrichtung (11) eingerichtet ist, die Anpassung des, insbesondere vorausgewählten, akustischen Gegensignalparameters vermittels einer in Abhängigkeit der durch die Erfassungsinformation beschriebenen physikalischen Größe ausgewählten Anpassungsfunktion durchzuführen, wobei die Speichereinrichtung (11) mehrere Anpassungsfunktionen beinhaltet, wobei in der Speichereinrichtung (11) jeweils wenigstens einer bestimmten physikalischen Größe zugeordnete Anpassungsfunktionen datenmäßig gespeichert sind,
wobei die Steuereinrichtung (9) eingerichtet ist, im Rahmen des Auswählens des wenigstens eines das akustische Gegensignal (6) beeinflussenden Gegensignalparameters sämtliche das akustische Gegensignal (6) beeinflussende Gegensignalparameter auszuwählen, sodass ein komplett neues akustisches Gegensignal (6) ausgewählt wird und/oder, im Rahmen des Anpassens des wenigstens eines das akustische Gegensignal (6) beeinflussenden Gegensignalparameters sämtliche das akustische Gegensignal (6) beeinflussende Gegensignalparameter anzupassen, sodass ein komplettes akustisches Gegensignal (6) angepasst wird,
wobei die Erfassungseinrichtung (10) eingerichtet ist, einen über einen bestimmten Zeitraum zeitabhängigen Verlauf der wenigstens einen physikalischen Größe zu erfassen,
wobei die Erfassungseinrichtung (10) eingerichtet ist, die wenigstens eine physikalische Größe kontinuierlich oder diskontinuierlich zu erfassen,
wobei die Erfassungseinrichtung (10) eingerichtet ist, wobei den Druck, die Feuchtigkeit oder die Temperatur innerhalb der Fahrgastzelle (4) des Kraftfahrzeugs zu erfassen, und wobei die Erfassungseinrichtung (10) eingerichtet ist, mehrere unterschiedliche physikalische Größen zu erfassen,
**dadurch gekennzeichnet, dass** die Steuereinrichtung (9) eingerichtet ist, als Engine Order Cancellation Parameter, EOC Parameter, über eine Anpassungsfunktion auch einen Vergessensfaktor oder eine Schrittweite anzupassen.

4. Vorrichtung nach Anspruch 3, **dadurch gekennzeichnet, dass** der wenigstens eine das akustische Gegensignal (6) beeinflussende Parameter die Phase des akustischen Gegensignals (6) oder die Frequenz des akustischen Gegensignals (6) oder eine die Phase und die Frequenz des akustischen Gegensignals (6) beschreibende Transferfunktion oder die Intensität des akustischen Gegensignals (6) ist.

5. Kraftfahrzeug (2), umfassend eine Fahrgastzelle (4) und wenigstens ein Antriebsaggregat (3), wobei aus dem Betrieb des wenigstens einen Antriebsaggregats (3) Störgeräusche resultieren, die in die Fahrgastzelle (4) eingebracht werden, ferner umfassend eine Vorrichtung (1) zur Unterdrückung von aus dem Betrieb des Antriebsaggregats (3) resultierenden, in die Fahrgastzelle (4) eingebrachten akustischen Störsignalen (5) vermittels wenigstens eines künstlich erzeugten, durch wenigstens einen Gegensignalparameter definierten, akustischen Gegensignals (6) nach Anspruch 3 oder 4.

## Claims

1. Method for suppressing acoustic interference signals (5) resulting from the operation of a motor vehicle-side drive unit (3), introduced into a passenger cell (4) of the motor vehicle (2) by means of at least one artificially generated, defined by at least one counter signal parameter, acoustic counter signal (6), comprising the following steps:
- detecting at least one physical quantity in the passenger compartment (4) of the motor vehicle (2),
- Generate at least one the at least one detected physical quantity in the passenger cell (4) of the motor vehicle (2) descriptive detection information,
- selecting at least one counter signal parameter affecting the acoustic counter signal (6) as a function of the physical quantity described by the detection information, or
- adjusting at least one counter signal parameter affecting the acoustic counter signal (6) as a function of the physical quantity described by the detection information,
- generating an acoustic counter signal (6) based on at least one selected or adapted counter signal parameter, and
- Output of the generated acoustic counter signal (6) into the passenger cell (4) of the motor vehicle (2) for suppression of acoustic interference signals (5) resulting from the operation of the motor vehicle-side drive unit (3) introduced into the passenger cell (4) of the motor vehicle (2),
wherein the selection of an acoustic counter-signal parameter in dependence of the physical size described by the detection information from a plurality of acoustic counter-signal parameters comprising memory device (11) is carried out, wherein in the memory device (11) each at least a certain physical size associated acoustic counter-signal parameters are stored in terms of data, wherein the adaptation of the, in particular preselected, acoustic counter-signal parameter by means of a selected in dependence of the physical size described by the detection information adaptation function, wherein the selection of an adaptation function in dependence of the physical size described by the detection information from a plurality of adaptation functions comprising memory device (11) is carried out, wherein in the memory device (11) at least a certain physical size associated adaptation functions are stored in terms of data,
wherein in the context of selecting at least one of the acoustic counter signal (6) influencing counter signal parameters all the acoustic counter signal (6) influencing counter signal parameters are selected, so that a completely new acoustic counter signal (6) is selected, and/or,
wherein, in the context of adjusting at least one of the audible counter signal (6) affecting counter signal parameters, all the audible counter signal (6) affecting counter signal parameters are adjusted so that a complete audible counter signal (6) is adapted,
wherein a time-dependent course of at least one physical quantity is detected over a certain period of time, wherein
which is continuously or discontinuously recorded at least one physical quantity,
**characterized in that** as engine order cancellation parameters, EOC parameters, the pressure, humidity or temperature within the passenger cell (4) of the motor vehicle is detected, wherein several different physical quantities are detected,
where an adjustment function also adjusts a forget factor or increment as an EOC parameter.

2. The method of claim 1, **characterized in that** as the at least one parameter affecting the acoustic counter signal (6) the phase of the acoustic counter signal (6) or the frequency of the acoustic counter signal (6) or a transfer function describing the phase and frequency of the acoustic counter signal (6) or the intensity of the acoustic counter signal (6) is used.

3. Device (1) for suppressing acoustic interference signals (5) resulting from the operation of a motor vehicle-side drive unit (3), introduced into a passenger cell (4) of the motor vehicle (2) by means of at least one artificially generated, defined by at least one counter signal parameter, acoustic counter signal (6) according to the method according to one of the preceding claims, comprising a detection device (10), a control device (9), a storage device (11) and an output device (8), wherein
the detection device (10) is set up for detecting at least one physical quantity in the passenger compartment (4) of a motor vehicle (2),
the control device (9) for generating at least one of the at least one detected physical quantity in the passenger cell (4) of the motor vehicle (2) descriptive detection information and for selecting at least one affecting the acoustic counter signal (6) counter signal parameter in dependence of the physical quantity described by the detection information from the storage device (11) or
for adjusting at least one of the acoustic counter signal (6) affecting the counter signal parameter as a function of the physical size described by the detection information from a memory device (11) and for
generation of an acoustic counter signal (6) on the basis of at least one selected or adapted counter signal parameter is set up, and
the output device (8) for outputting the generated acoustic counter signal (6) into the passenger cell (4) of the motor vehicle (2) for suppression of the resulting from the operation of the motor vehicle side drive unit (3), introduced into the passenger cell (4) of the motor vehicle (2) acoustic interference signals (5) is set up, wherein the control device (11) comprises several acoustic counter signal parameters, wherein in the storage device (11) each at least a certain physical size associated acoustic counter signal parameters are stored data-wise, wherein the control device (11) is set up to perform the adaptation of the, in particular preselected, acoustic counter signal parameter by means of an adaptation function selected according to the physical size described by the detection information, wherein the storage device (11) comprises several adaptation functions, wherein in the storage device (11) each at least a certain physical size associated adaptation functions are stored data-wise,
wherein the control device (9) is configured to select all the counter signal parameters affecting the audible counter signal (6) within the scope of selecting at least one counter signal parameter affecting the audible counter signal (6), so that a completely new audible counter signal (6) is selected and / or, within the scope of adjusting at least one counter signal parameter affecting the audible counter signal (6), to adapt all the counter signal parameters affecting the audible counter signal (6), so that a complete audible counter signal (6) is adapted,
wherein the detection device (10) is set up to detect a time-dependent course of at least one physical quantity over a certain period of time,
wherein the detection device (10) is configured to detect at least one physical quantity continuously or discontinuously,
wherein the detection device (10) is set up to detect the pressure, humidity or temperature within the passenger compartment (4) of the motor vehicle, and wherein the detection device (10) is set up to detect several different physical quantities,
**characterized in that** the control device (9) is set up as engine order cancellation parameter, EOC parameter, via an adjustment function also a forgetting factor or an increment to adjust.

4. Device according to claim 3, **characterized in that** the at least one parameter affecting the acoustic counter signal (6) is the phase of the acoustic counter signal (6) or the frequency of the acoustic counter signal (6) or a transfer function describing the phase and frequency of the acoustic counter signal (6) or the intensity of the acoustic counter signal (6).

5. Motor vehicle (2), comprising a passenger cell (4) and at least one drive unit (3), wherein the operation of at least one drive unit (3) results in interference noises which are introduced into the passenger cell (4), further comprising an apparatus (1) for suppressing acoustic interference signals (5) resulting from the operation of the drive unit (3) introduced into the passenger cell (4) by means of at least one artificially generated, defined by at least one counter signal parameter, acoustic counter signal (6) according to claim 3 or 4.

## Revendications

1. Procédé de suppression des brouillages acoustiques (5) résultant du fonctionnement d'un groupe motopropulseur du véhicule à moteur (3) introduits dans une cabine (4) du véhicule à moteur (2) au moyen d'au moins un contre-signal acoustique (6) créé artificiellement et défini par au moins un paramètre de contre-signal, comprenant les étapes suivantes:
- Détection d'au moins une grandeur physique dans l'habitacle (4) du véhicule à moteur (2),
- produire au moins une information d'enregistrement descriptive d'au moins une grandeur physique enregistrée dans l'habitacle (4) du véhicule à moteur (2),
- sélectionner au moins un paramètre de contre-signal influençant le contre-signal acoustique (6) en fonction de la grandeur physique décrite par les informations d'acquisition, ou
- Ajuster au moins un paramètre de contre-signal influençant le contre-signal acoustique (6) en fonction de la grandeur physique décrite par les informations d'acquisition,
- produire un contre-signal acoustique (6) sur la base d'au moins un paramètre de contre-signal sélectionné ou adapté, et
- émettre le contre-signal acoustique produit (6) dans l'habitacle (4) du véhicule à moteur (2) afin de supprimer les interférences sonores (5) provenant du fonctionnement du groupe motopropulseur du véhicule à moteur (3) et introduites dans l'habitacle (4) du véhicule à moteur (2),
la sélection d'un paramètre de contre-signal acoustique se fait, en fonction de la taille physique décrite par les informations d'enregistrement, à partir d'un dispositif de stockage contenant plusieurs paramètres de contre-signal acoustique (11), le dispositif de stockage (11) stockant les données des paramètres de contre-signal acoustique correspondant à au moins une taille physique donnée, l'ajustement du paramètre de contre-signal acoustique, en particulier présélectionné, s'effectuant au moyen d'une fonction d'ajustement sélectionnée en fonction de la taille physique décrite par les informations d'enregistrement, le choix d'une fonction d'ajustement s'effectuant en fonction de la taille physique décrite par les informations d'enregistrement à partir d'un dispositif de stockage comprenant plusieurs fonctions d'ajustement (11), le dispositif de stockage (11) stockant les données des fonctions d'ajustement correspondant à au moins une taille physique donnée,
en sélectionnant au moins un paramètre de contre-signal influençant le contre-signal acoustique (6), tous les paramètres de contre-signal influençant le contre-signal acoustique (6) sont sélectionnés de manière à sélectionner un contre-signal acoustique entièrement nouveau (6); et/ou
dans le cadre de l'adaptation d'au moins un paramètre de contre-signal influençant le contre-signal acoustique (6), tous les paramètres de contre-signal influençant le contre-signal acoustique (6) sont adaptés de manière à adapter un contre-signal acoustique complet (6),
où une évolution dans le temps d'au moins une grandeur physique est enregistrée,
dont au moins une grandeur physique est enregistrée de manière continue ou discontinue;
**caractérisé en ce qu'**il enregistre les paramètres d'annulation des ordres de moteur, les paramètres du COE, la pression, l'humidité ou la température à l'intérieur de l'habitacle (4) du véhicule à moteur, en capturant plusieurs grandeurs physiques différentes;
En tant que paramètre EOC, un facteur d'oubli ou un pas sont également ajustés via une fonction d'ajustement.

2. Procédé selon la revendication 1, **caractérisé en ce qu'**au moins un paramètre affectant le contre-signal acoustique (6) est la phase du contre-signal acoustique (6) ou la fréquence du contre-signal acoustique (6) ou une fonction de transfert décrivant la phase et la fréquence du contre-signal acoustique (6) ou l'intensité du contre-signal acoustique (6).

3. Dispositif (1) de suppression des interférences acoustiques (5) résultant du fonctionnement d'un groupe motopropulseur à bord d'un véhicule à moteur (3) introduit dans une cellule de passagers (4) du véhicule à moteur (2) au moyen d'au moins un contre-signal acoustique (6) créé artificiellement, défini par au moins un paramètre de contre-signal, selon la méthode décrite dans l'une quelconque des revendications précédentes, comprenant un dispositif de détection (10), un dispositif de commande (9), un dispositif de stockage (11) et un dispositif de sortie (8), dans lequel:
le dispositif de détection (10) est équipé pour détecter au moins une dimension physique dans l'habitacle (4) d'un véhicule à moteur (2),
le dispositif de commande (9) pour produire au moins une information de détection descriptive d'au moins une grandeur physique détectée dans l'habitacle (4) du véhicule à moteur (2) et pour sélectionner au moins un paramètre de contre-signal influençant le contre-signal acoustique (6) en fonction de la grandeur physique du dispositif de stockage (11) décrite par l'information de détection, ou
pour adapter au moins un paramètre de contre-signal influençant le contre-signal acoustique (6) en fonction de la grandeur physique d'un dispositif de stockage (11) décrite par les informations d'acquisition, ainsi que pour
la production d'un contre-signal acoustique (6) est établie sur la base d'au moins un paramètre de contre-signal sélectionné ou adapté, et
le dispositif de sortie (8) destiné à émettre le contre-signal acoustique produit (6) dans la cellule de l'habitacle (4) du véhicule à moteur (2) afin de supprimer les signaux de brouillage acoustique (5) introduits dans la cellule de l'habitacle (4) du véhicule à moteur (2) résultant du fonctionnement du groupe motopropulseur (3), le dispositif de commande (11) comprenant plusieurs paramètres de contre-signal acoustique, le dispositif de stockage (11) stockant des paramètres de contre-signal acoustique correspondant à au moins une taille physique donnée, le dispositif de commande (11) étant équipé pour effectuer l'adaptation du contre-paramètre acoustique, en particulier présélectionné, au moyen d'une fonction d'adaptation sélectionnée en fonction de la taille physique décrite par les informations de détection, le dispositif de stockage (11) comportant plusieurs fonctions d'adaptation, le dispositif de stockage (11) stockant des fonctions d'adaptation correspondant à au moins une taille physique donnée,
le dispositif de commande (9) étant prévu pour sélectionner, dans le cadre de la sélection d'au moins un paramètre de contre-signal influençant le contre-signal acoustique (6), tous les paramètres de contre-signal influençant le contre-signal acoustique (6) de manière à sélectionner un contre-signal acoustique entièrement nouveau (6) et/ou, dans le cadre de l'adaptation d'au moins un paramètre de contre-signal influençant le contre-signal acoustique (6), pour adapter tous les paramètres de contre-signal influençant le contre-signal acoustique (6) de manière à adapter un contre-signal acoustique complet (6),
où le dispositif de détection (10) est mis en place pour détecter une évolution dans le temps d'au moins une grandeur physique,
le dispositif de détection (10) étant mis en place pour détecter au moins une grandeur physique de manière continue ou discontinue;
le dispositif de détection (10) étant mis en place pour détecter la pression, l'humidité ou la température à l'intérieur de l'habitacle (4) du véhicule à moteur et le dispositif de détection (10) étant mis en place pour détecter plusieurs grandeurs physiques différentes;
**caractérisé par le fait que** le dispositif de contrôle (9) est configuré pour ajuster en tant que paramètre d'annulation d'ordre de moteur, paramètres EOC, également un facteur d'oubli ou un pas à l'aide d'une fonction d'ajustement.

4. Dispositif selon la revendication 3, **caractérisé en ce que l'un** au moins des paramètres affectant le contre-signal acoustique (6) est la phase du contre-signal acoustique (6) ou la fréquence du contre-signal acoustique (6) ou une fonction de transfert décrivant la phase et la fréquence du contre-signal acoustique (6) ou l'intensité du contre-signal acoustique (6).

5. Véhicule à moteur (2), comprenant une cellule à passagers (4) et au moins un groupe motopropulseur (3), dans lequel le fonctionnement d'au moins un groupe motopropulseur (3) entraîne des bruits parasites introduits dans la cellule à passagers (4), ainsi qu'un dispositif (1) de suppression des signaux parasites acoustiques (5) introduits dans la cellule à passagers (4) résultant du fonctionnement du groupe motopropulseur (3) au moyen d'au moins un contre-signal acoustique (6) créé artificiellement et défini par au moins un paramètre de contre-signal selon la revendication 3 ou 4.
